# FASCICULE DE BREVET EUROPEEN

(11) **EP 2 577 191 B1**
(45) Date de publication et mention de la délivrance du brevet: **17.12.2014**
(21) Numéro de dépôt: 11723574.7
(22) Date de dépôt: 05.05.2011
(51) Int. Cl.: F28D 15/02, F25D 3/10

(54) **PROCEDE ET INSTALLATION DE REFROIDISSEMENT CRYOGENIQUE UTILISANT DU CO2 LIQUIDE ET METTANT EN OEUVRE DEUX ECHANGEURS EN SERIE**
KRYOGENES KÜHLVERFAHREN UND ANLAGE MIT FLÜSSIGEM CO2 SOWIE VERWENDUNG VON ZWEI AUSTAUSCHERN IN SERIE
CRYOGENIC COOLING METHOD AND INSTALLATON USING LIQUID CO2 AND EMPLOYING TOW EXCHANGERS IN SERIES

(30) Priorité: 03.06.2010 FR 1054342
(43) Date de publication de la demande: 10.04.2013
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: PATHIER, Didier, F-78960 Voisins Le Bretonneux (FR); DUBREUIL, Thierry, F-78910 Boissets (FR); YOUBI-IDRISSI, Mohammed, F-91300 Massy (FR)
(74) Mandataire: Mellul-Bendelac, Sylvie Lisette
(86) Numéro de dépôt international: PCT/FR2011/051023
(87) Numéro de publication internationale: WO 2011/151548

(56) Documents cités:
- EP-A2- 1 593 918
- EP-A2- 1 659 355
- WO-A2-2006/129034

## Description

La présente invention concerne le domaine des procédés de refroidissement mettant en oeuvre du CO₂.

L'utilisation du CO₂ dans de tels procédés de refroidissement est, on le sait, très avantageuse puisque ce fluide présente une phase solide à -80°C à la pression atmosphérique, ce qui permet de mettre en oeuvre pour certaines applications de la glace sèche, glace très efficace notamment pour apporter du froid de manière localisée sans aucune installation frigorifique. De nombreuses applications du CO₂ solide existent comme par exemple les sacs de glace carbonique chargés dans les conteneurs de transport de produits alimentaires ou pharmaceutiques, ou encore les utilisations pour le maintien en froid des repas dans le domaine des transports aériens.

Cependant, lorsque ce gaz est utilisé dans des échangeurs de chaleur (injection « indirecte »), typiquement à tubes ou à plaques, cet avantage se transforme en inconvénient car l'apparition intempestive de la forme solide du CO₂ (neige carbonique) dans un échangeur entraine assez rapidement le bouchage de celui-ci. Le document D1 = EP-1 659 355 illustre l'état de la technique de telles mises en oeuvre selon le préambule de la revendication de procédé 1 et une installation selon le préambule de la revendication 6.

Pour éviter cet inconvénient de passage en phase solide, on cherche donc à éviter que la phase solide du CO₂ n'apparaisse, et on favorise donc les conditions permettant que le CO₂ reste sous forme liquide ou gazeuse dans l'ensemble de l'échangeur.

Pour que l'échange thermique soit réalisé en restant en phase liquide et gazeuse (vaporisation du CO₂ liquide sans prendre le risque de former du CO₂ solide), la pression dans le tube doit être maintenue à une valeur supérieure à la pression théorique de 5,18 bar correspondant à la pression du point triple de ce fluide. Dans la pratique, on bride en quelque sorte le système à une pression de 6 à 7 bar en se ménageant ainsi une marge de sécurité de 0,82 à 1,82 bar.

Alors que la température de sublimation du CO₂ solide à la pression atmosphérique est de -80°C, le fait de maintenir la pression dans l'échangeur à 6 bar relatifs augmente la température de vaporisation à environ -50°C.

D'autre part, le fait de réaliser l'échange thermique à 6 bar et non à la pression atmosphérique diminue légèrement la capacité frigorifique du CO₂. En effet, lorsqu'un kilogramme de CO₂ soutiré d'un stockage, par exemple dans des conditions standard de type 20 bar absolus / -20°C, entre dans un échangeur, il y libère 277,97 kJ/kg s'il est rejeté à -50°C sous forme gazeuse à 6 bar relatifs, alors que pour la même quantité de CO₂, il libère 292,6 kJ/kg lorsqu'il est rejeté à -50°C à la pression atmosphérique, soit un gain de 5%.

A titre d'exemple, on trouve de telles applications d'utilisation du CO₂ rejeté à 6 bar après passage dans un échangeur dans le transport réfrigéré en camion mais également dans des tunnels ou chambre de surgélation; où un échangeur de chaleur est alimenté en CO₂ liquide qui en s'évaporant dans cet échangeur, extrait la chaleur du milieu à refroidir et produit ainsi le froid désiré ; le transfert du froid aux produits passe par un échange avec l'air interne du tunnel, de la chambre ou du camion par l'intervention de moyens de ventilation associés à chaque échangeur

On comprend dès lors qu'il serait intéressant de pouvoir proposer une solution technique permettant de réaliser l'échange thermique dans un échangeur type à tubes ou à plaques (échange indirect), pour des températures d'échangeur néanmoins basses (typiquement -50°C), sans risquer bien entendu la formation de neige et en ne perdant pas la capacité calorifique du CO₂ après sa détente de 6 bar à la pression atmosphérique.

Comme on le verra plus en détail dans ce qui suit, la présente invention propose une nouvelle solution d'échange dont les principales caractéristiques peuvent être résumées ainsi :
- la solution proposée ici réside dans la configuration d'échangeur adoptée, où l'échangeur, qui peut être par exemple de type à tubes ou à plaques, est constitué de deux échangeurs montés en série ;
- le premier échangeur est apte à être alimenté par du CO₂ liquide (par exemple dans des conditions standards de type -20°C/20 bar), le liquide rencontrant, avant son arrivée dans le premier échangeur un détendeur thermostatique ou un ensemble sonde de température/régulateur/vanne, ou tout autre moyen permettant d'ajuster le débit de CO₂ parvenant au 1^{er} échangeur aux besoins thermiques en jeu, i.e. de contrôler une surchauffe, en d'autres termes une différence de température entre la température correspondant à la pression de vapeur saturante (par exemple 6 bar, -53,1°C) et par exemple -50°C, ce qui correspond à 3,1 ° de surchauffe ;
- on maintient dans ce premier échangeur une pression supérieure à 5,18 bar relatifs, i.e. la température du changement de phase du CO₂ (et on empêche ainsi la formation de neige), on pourra par exemple maintenir 6 bar absolus grâce à un déverseur ou un ensemble capteur de pression/régulateur/vanne, placé en sortie de ce premier échangeur ;
- cet arrangement permet d'assurer que le CO₂ est présent dans le premier échangeur sous une forme strictement diphasique liquide/gaz, sans qu'à aucun moment les conditions mises en oeuvre ne permettent la formation de solide ;
- la température minimum obtenue sur ce premier échangeur est alors voisine de -50°C ;
- selon un des modes de réalisation, le déverseur en sortie du premier échangeur est précédé par un séparateur de phase pour éviter toute sortie de liquide du premier échangeur.

Ce déverseur ainsi que la sortie du premier échangeur pourront être installés en partie haute dans l'installation globale, pour éviter les sorties de liquide, mais des configurations où les deux échangeurs sont sur le même plan sont parfaitement envisageables.

La présence optionnelle du séparateur évoqué ci-dessus participe au renforcement de la fiabilité du système. Il évite l'amenée de liquide dans le déverseur et donc la formation de neige et le bouchage de ce point.
- En résumé, le CO₂ liquide se vaporise dans ce premier échangeur et le gaz formé dans l'échangeur, par exemple à 6 bar, est libéré dans le second échangeur;
- ce second échangeur est à la pression atmosphérique (et en tout état de cause à une pression inférieure au point triple du fluide), le gaz passe alors en entrant dans ce second échangeur de 6 bar (ou de la pression plus généralement maintenue dans le premier échangeur) à la pression atmosphérique (ou en tout état de cause à une pression comprise entre le point triple du fluide et la pression atmosphérique), ceci en produisant du froid, à savoir une température typiquement comprise entre -60°C et -70°C ;
- et c'est tout le mérite de la présente invention puisque dans le second échangeur est alors utilisé ce froid, produit par la détente à la pression atmosphérique, et toute l'énergie contenue dans le CO₂ est alors utilisée.

La présente invention concerne alors un procédé mettant en oeuvre du CO₂ liquide comme fluide cryogénique pour transférer des frigories à des produits, procédé du type dit à injection indirecte où le CO₂ liquide est envoyé dans un système d'échangeur thermique où il s'évapore, le transfert de froid aux produits passant par un échange entre l'atmosphère environnant les produits et les parois froides de l'échangeur thermique, le système d'échangeur étant constitué de deux échangeurs montés en série, le second échangeur est lui maintenu à la pression atmosphérique ou à une pression comprise entre le point triple du fluide et la pression atmosphérique, se caractérisant en ce que le premier échangeur est maintenu à une pression supérieure à la pression du point triple du CO₂.

La présente invention concerne également une installation de transfert de frigories à des produits utilisant du CO₂ liquide, l'installation mettant en oeuvre un procédé du type dit à injection indirecte et comprenant :
- un système d'échangeur thermique apte y faire transiter le CO₂ liquide ; et
- des moyens de ventilation associés au système d'échangeur thermique, apte à mettre en contact l'atmosphère environnant les produits avec les parois froides du système d'échangeur thermique,
   l'installation mettant en oeuvre les mesures suivantes :
   - le système d'échangeur est constitué de deux échangeurs montés en série ;
   - l'installation comprend, en amont de l'entrée du premier échangeur, un moyen apte à ajuster le débit de CO₂ et à en contrôler le niveau de surchauffe par rapport à la température correspondant à la pression de vapeur saturante, tel qu'un détendeur thermostatique ou un ensemble sonde de température/régulateur/vanne;
   - le second échangeur est à la pression atmosphérique ou à une pression comprise entre le point triple du fluide et la pression atmosphérique, se caractérisant en ce que l'installation comprend un moyen pour maintenir dans le premier échangeur une pression supérieure à la pression du point triple du CO₂, préférentiellement un déverseur ou un ensemble capteur de pression/régulateur/vanne.

L'installation comprend donc le cas échéant un moyen pour maintenir dans le second échangeur la pression atmosphérique ou une pression comprise entre le point triple du fluide et la pression atmosphérique.

D'autres caractéristiques et avantages de la présente invention apparaîtront alors plus clairement dans la description suivante, donnée à titre illustratif mais nullement limitatif, faite en relation avec les figures 1 et 2 annexées qui sont des représentations schématiques partielles d'installations conformes à l'invention, la figure 3 démontrant le profil de température attendu dans l'ensemble d'échangeur, coté CO₂ et fluide caloporteur (air).

On reconnaît sur la figure 1 la présence des éléments suivants, et donc le parcours suivi par le CO₂, sous ses différentes phases, dans cette installation :
- le premier échangeur est apte à être alimenté par du CO₂ liquide (par exemple dans des conditions standards de type -20°C/20 bar), le liquide rencontrant, avant son arrivée dans le premier échangeur un détendeur thermostatique (en aval du point 1) ou tout autre moyen permettant d'ajuster le débit de CO₂ parvenant au 1^{er} échangeur aux besoins thermiques en jeu, i.e. de contrôler une surchauffe, en d'autres termes une différence de température entre la température correspondant à la pression de vapeur saturante (par exemple 6 bar, -53,1 °C) et par exemple -50°C, ce qui correspond à 3,1 °C de surchauffe.

En aval du point 2 le fluide entre dans le 1^{er} échangeur.
- on maintient dans ce premier échangeur une pression supérieure à 5,18 bar relatifs, température du changement de phase du CO₂ (permettant ainsi d'empêcher la formation de neige), grâce au déverseur placé en sortie de ce premier échangeur sur la figure (déverseur placé entre les points 3 et 4);
- cet arrangement permet d'assurer que le CO₂ est présent dans le premier échangeur sous une forme strictement diphasique liquide/gaz, sans qu'à aucun moment les conditions mises en oeuvre ne permettent la formation de solide ;
- la température minimum obtenue sur ce premier échangeur est alors de -50°C ;
- sur le mode de réalisation illustré ici, le déverseur en sortie du premier échangeur est précédé par un séparateur de phase (entre les points 3' et 3) pour éviter toute sortie de liquide du premier échangeur. Pour ce mode de réalisation, le déverseur ainsi que la sortie du premier échangeur sont installés en partie haute dans l'installation globale, pour éviter les sorties de liquide.
- en sortie du point 4 et donc du déverseur, le gaz entre dans le second échangeur, dont il ressort au point 5.

Le tableau ci-dessous fournit les propriétés thermodynamiques du fluide aux différents points de la figure 1 et permet sans ambigüité de démontrer les avantages de l'invention en termes de rendement frigorifique. Le tableau illustre notamment plusieurs conditions de températures en sorties des échangeurs.

Et pour bien démontrer l'intérêt de la présente invention, comparons justement l'efficacité énergétique d'un système ne mettant pas en oeuvre l'invention et d'un système mettant en oeuvre la présente invention, dans le cas où la température finale dans l'échangeur est de -25°C et dans le cas où la température finale dans l'échangeur est de -5°C.

Considérons le 1^{er} cas (la température finale dans l'échangeur est de-25°C) :
- Cas d'un système mettant en oeuvre un seul échangeur : 1 kg de CO₂ libère 457 - 154,5 = 302,5 kJ
- Cas d'un système mettant en oeuvre deux échangeurs conformément à l'invention : 1 kg de CO₂ libère 464,5 - 154,5 = 310 kJ ; soit un gain énergétique de 2,5%.

Second cas d'illustration, où la température finale de l'échangeur est de -5°C :
- Cas d'un système mettant en oeuvre un seul échangeur : 1 kg de CO₂ libère 474,6 - 154,5 = 320,1 kJ
- Cas d'un système mettant en oeuvre deux échangeurs conformément à l'invention : 1 kg de CO₂ libère 480,8 - 154,5 = 326,3 kJ soit un gain de 1,9%.

**Tableau 1**

| Point Sur la figure | T(°C) | P (bar abs) | H (kJ/kg) |
|---|---|---|---|
| 1 | -20,0 | 19,7 | 154,5 |
| 2 | -53,1 | 6 | 154,5 |
| 3' | -53,1 | 6 | 431, 6 |
| 3 | -50,0 | 6 | 434,5 |
| 3 standard | -25,0 | 6, 0 | 457,0 |
| 3 standard | -5,0 | 6,0 | 474, 6 |
| 4 | -63,1 | 1 | 434,5 |
| 5 | -25,0 | 1 | 464,5 |
| 5 | -5,0 | 1 | 480,8 |

Et le profil de température attendu dans l'échangeur coté CO₂ et fluide caloporteur (air par exemple pour une application transport de produits surgelés) visualisé en figure 3 montre que la présente invention a également un impact positif sur le profil de température dans les échangeurs : le fait que le deuxième étage d'échangeur soit à la pression atmosphérique permet de bénéficier d'un effet cryogénique comme le démontrent les courbes de cette figure 3.

Si la figure 1 présentait un premier exemple de mode de mise en oeuvre de l'invention, la figure 2 en présente quant à elle un autre, que nous ne décrierons pas en détail ici, puisqu'on l'aura compris à sa lecture, il illustre la variante mettant en oeuvre :
- en amont du premier échangeur non pas un détendeur thermostatique mais un ensemble d'un orifice calibré et d'une vanne contrôlée en température ;
- en sortie de premier échangeur l'installation comprend non pas un déverseur mais comprend un ensemble capteur de pression/régulateur/vanne.

## Revendications

1. Procédé mettant en oeuvre du CO₂ liquide comme fluide cryogénique pour transférer des frigories à des produits, procédé du type dit à injection indirecte où le CO₂ liquide est envoyé dans un système d'échangeur thermique où il s'évapore, le transfert de froid aux produits passant par un échange entre l'atmosphère environnant les produits et les parois froides de l'échangeur thermique, le système d'échangeur étant constitué de deux échangeurs montés en série, le second échangeur (4/5) étant maintenu à la pression atmosphérique ou à une pression comprise entre le point triple du fluide et la pression atmosphérique, **se caractérisant en ce que** le premier échangeur (2/3') est maintenu à une pression supérieure à la pression du point triple du CO₂.

2. Procédé selon la revendication 1, caractérisé de la façon suivante :
- on alimente par du CO₂ liquide le premier échangeur, le liquide rencontrant; avant son arrivée dans le premier échangeur, un moyen (1/2) apte à ajuster le débit de CO₂ et à en contrôler le niveau de surchauffe par rapport à la température correspondant à la pression de vapeur saturante ;
- on maintient dans le premier échangeur une pression supérieure à la pression du point triple du CO₂ ;
- on réalise la vaporisation du CO₂ liquide dans le premier échangeur, et l'on dirige le gaz ainsi formé dans le second échangeur, qui est lui maintenu à la pression atmosphérique ou à une pression comprise entre le point triple du fluide et la pression atmosphérique.

3. Procédé selon la revendication 2, **caractérisé en ce que** ledit moyen apte à ajuster le débit est un détendeur thermostatique ou un ensemble constitué d'une sonde de température, d'un régulateur et d'une vanne.

4. Procédé selon les revendications 2 ou 3, **caractérisé en ce que** l'on maintient dans le premier échangeur une pression supérieure à la pression du point triple du CO₂ grâce à la présence d'un déverseur (3/4) ou d'un ensemble constitué d'un capteur de pression, d'un régulateur et d'une vanne, placé en sortie de ce premier échangeur.

5. Procédé selon la revendication 4, **caractérisé en ce que** le déverseur en sortie du premier échangeur est précédé par un séparateur de phase (3'/3).

6. Installation de transfert de frigories à des produits utilisant du CO₂ liquide, l'installation mettant en oeuvre un procédé du type dit à injection indirecte et comprenant :
- un système d'échangeur thermique apte y faire transiter le CO₂ liquide ; et
- des moyens de ventilation associés au système d'échangeur thermique, apte à mettre en contact l'atmosphère environnant les produits avec les parois froides du système d'échangeur thermique,
l'installation mettant en oeuvre les mesures suivantes :
- le système d'échangeur est constitué de deux échangeurs montés en série (2/3', 4/5) ;
- l'installation comprend, en amont de l'entrée du premier échangeur, un moyen (1/2) apte à ajuster le débit de CO₂ et à en contrôler le niveau de surchauffe par rapport à la température correspondant à la pression de vapeur saturante ;
- le second échangeur est à la pression atmosphérique ou une pression comprise entre le point triple du fluide et la pression atmosphérique, **se caractérisant en ce que** l'installation comprend un moyen pour maintenir dans le premier échangeur une pression supérieure à la pression du point triple du CO₂.

7. Installation selon la revendication 6, **caractérisée en ce que** ledit moyen apte à ajuster le débit est un détendeur thermostatique ou un ensemble constitué d'une sonde de temperature, d'un régulateur et d'une vanne.

8. Installation selon la revendication 6 ou 7, **caractérisée en ce que** ledit moyen pour maintenir dans le premier échangeur une pression supérieure à la pression du point triple du CO₂ est un déverseur (3/4) ou un ensemble constitué d'un capteur de pression, d'un régulateur et d'une vanne, placé en sortie de ce premier échangeur.

9. Installation selon l'une des revendications 6 à 8, **caractérisée en ce qu'**elle comprend un séparateur de phase (3'/3), intercalé en amont du moyen pour maintenir dans le premier échangeur une pression supérieure à la pression du point triple du CO₂.

## Patentansprüche

1. Verfahren, das flüssiges CO₂ als kryogenes Fluid für den Transfer von Frigorien zu Produkten verwendet, wobei das Verfahren vom so genannten Direkteinspritzungstyp ist, bei dem das flüssige CO₂ in ein Wärmetauschersystem geleitet wird, wo es verdampft, wobei der Kältetransfer zu den Produkten durch einen Austausch zwischen der Atmosphäre, welche die Produkte umgibt, und den kalten Wänden des Wärmetauschers erfolgt, wobei das Wärmetauschersystem von zwei Tauschern gebildet ist, die in Reihe montiert sind, **dadurch gekennzeichnet, dass** der erste Tauscher (2/3') auf einem Druck gehalten wird, der größer als der Druck des Tripelpunktes des CO₂ ist, wobei der zweite Tauscher (4/5) auf dem atmosphärischem Druck oder auf einem Druck zwischen dem Tripelpunkt des Fluids und dem atmosphärischen Druck gehalten wird.

2. Verfahren nach Anspruch 1, **dadurch gekennzeichnet, dass**
- der erste Tauscher mit flüssigem CO₂ versorgt wird, wobei die Flüssigkeit vor ihrem Eintreffen in dem ersten Tauscher auf ein Mittel (1/2) trifft, das in der Lage ist, die CO₂-Durchflussmenge anzupassen und ihr Überhitzungsniveau gegenüber der Temperatur, die dem Sättigungsdampfdruck entspricht, zu überwachen;
- in dem ersten Tauscher ein Druck aufrechterhalten wird, der größer als der Druck des Tripelpunktes des CO₂ ist;
- die Verdampfung des flüssigen CO₂ in dem ersten Tauscher vorgenommen wird und das so gebildete Gas in den zweiten Tauscher geleitet wird, der seinerseits auf dem atmosphärischem Druck oder auf einem Druck zwischen dem Tripelpunkt des Fluids und dem atmosphärischen Druck gehalten wird.

3. Verfahren nach Anspruch 2, **dadurch gekennzeichnet, dass** das Mittel, das in der Lage ist, die Durchflussmenge anzupassen, ein thermostatisches Druckminderventil oder eine Anordnung ist, die von einem Temperaturfühler, einem Regler und einem Ventil gebildet ist.

4. Verfahren nach Anspruch 2 oder 3, **dadurch gekennzeichnet, dass** in dem ersten Tauscher ein Druck, der größer als der Druck des Tripelpunktes des CO₂ ist, aufrechterhalten wird mit Hilfe des Vorhandenseins eines Überströmventils (3/4) oder einer Anordnung, die von einem Temperaturfühler, einem Regler und einem Ventil gebildet ist, das bzw. die am Ausgang dieses ersten Tauschers angeordnet ist.

5. Verfahren nach Anspruch 4, **dadurch gekennzeichnet, dass** dem Überströmventil am Ausgang des ersten Tauschers ein Phasenabscheider (3'/3) vorangeht.

6. Anlage für den Transfer von Frigorien zu Produkten unter Verwendung von flüssigem CO₂, wobei die Anlage ein Verfahren des so genannten Direkteinspritzungstyps verwendet und Folgendes umfasst:
- ein Wärmetauschersystem, das in der Lage ist, das flüssige CO₂ durchzuleiten; und
- Lüftungsmittel, die dem Wärmetauschersystem zugeordnet sind, die in der Lage sind, die Atmosphäre, welche die Produkte umgibt, mit den kalten Wänden des Wärmetauschersystems in Kontakt zu bringen,
wobei die Anlage die folgenden Maßnahmen durchführt:
- das Wärmetauschersystem ist von zwei Tauschern gebildet, die in Reihe montiert sind (2/3', 4/5);
- die Anlage umfasst stromaufwärts des Eingangs des ersten Tauschers ein Mittel (1/2), das in der Lage ist, die CO₂-Durchflussmenge anzupassen und ihr Überhitzungsniveau gegenüber der Temperatur, die dem Sättigungsdampfdruck entspricht, zu überwachen;
- der zweite Tauscher wird auf dem atmosphärischem Druck oder auf einem Druck zwischen dem Tripelpunkt des Fluids und dem atmosphärischen Druck gehalten, **dadurch gekennzeichnet, dass** die Anlage ein Mittel umfasst, um in dem ersten Tauscher einen Druck aufrechtzuerhalten, der größer als der Druck des Tripelpunktes des CO₂ ist.

7. Anlage nach Anspruch 6, **dadurch gekennzeichnet, dass** das Mittel, das in der Lage ist, die Durchflussmenge anzupassen, ein thermostatisches Druckminderventil oder eine Anordnung ist, die von einem Temperaturfühler, einem Regler und einem Ventil gebildet ist.

8. Anlage nach Anspruch 6 oder 7, **dadurch gekennzeichnet, dass** das Mittel, um in dem ersten Tauscher einen Druck aufrechtzuerhalten, der größer als der Druck des Tripelpunktes des CO₂ ist, ein Überströmventil (3/4) oder eine Anordnung ist, die von einem Temperaturfühler, einem Regler und einem Ventil gebildet ist, das bzw. die am Ausgang dieses ersten Tauschers angeordnet ist.

9. Anlage nach einem der Ansprüche 6 bis 8, **dadurch gekennzeichnet, dass** sie einen Phasenabscheider (3'/3) umfasst, der stromaufwärts des Mittels eingesetzt ist, um in dem ersten Tauscher einen Druck aufrechtzuerhalten, der größer als der Druck des Tripelpunktes des CO₂ ist.

## Claims

1. Method using liquid CO₂ as a cryogenic fluid to transfer frigories to products, method of what is known as the indirect-injection type where the liquid CO₂ is sent to a heat exchange system where it evaporates, the transfer of cold to the products occurring through an exchange between the atmosphere surrounding the products and the cold walls of the heat exchanger, the exchanger system being formed by two exchangers connected in series, the second exchanger (4/5) being kept at atmospheric pressure or at a pressure between the triple point pressure of the fluid and atmospheric pressure, **characterised in that** the first exchanger (2/3') is kept at a pressure above the triple point pressure of CO₂.

2. Method according to claim 1, characterised as follows:
- liquid CO₂ is supplied to the first heat exchanger, the liquid encountering, before its arrival in the first exchanger, a means (1/2) capable of adjusting the flow rate of CO₂ and of controlling its overheat level in relation to the temperature corresponding to the saturation vapour pressure;
- a pressure greater than the triple point pressure of CO₂ is maintained in the first exchanger;
- the liquid CO₂ is vaporised in the first exchanger and the gas thus formed is directed into the second exchanger, which is kept at atmospheric pressure or at a pressure between the triple point of the fluid and atmospheric pressure.

3. Method according to claim 2, **characterised in that** said means capable of adjusting the flow rate is a thermostatic regulator or an assembly formed by a temperature sensor, a regulator and a valve.

4. Method according to either claim 2 or claim 3, **characterised in that** the pressure in the first exchanger is kept at a pressure above the triple point pressure of CO₂ by virtue of a back-pressure regulator (3/4) or an assembly formed by a pressure sensor, a regulator and a valve, located at the outlet of said first exchanger.

5. Method according to claim 4, **characterised in that** the back-pressure regulator at the outlet of the first exchanger is preceded by a phase separator (3'/3).

6. Installation for the transfer of frigories to products using liquid CO₂, this installation using what is known as an indirect-injection type method and comprising:
- a heat exchanger system capable of conveying liquid CO₂ therein;
and
- ventilation means associated with the heat exchanger system, capable of bringing the atmosphere surrounding the products into contact with the cold walls of the heat exchanger system,
the installation having the following features:
- the exchanger system is formed by two exchangers connected in series (2/3', 4/5);
- the installation comprises, upstream of the inlet of the first exchanger, a means (1/2) capable of adjusting the CO₂ flow rate and of controlling its overheat level in relation to the temperature corresponding to the saturation vapour pressure;
- the second exchanger is at atmospheric pressure or a pressure between the triple point of the fluid and atmospheric pressure, **characterised in that** the installation comprises a means for maintaining a pressure above the triple point pressure of CO₂ in the first heat exchanger.

7. Installation according to claim 6, **characterised in that** said means capable of adjusting the flow rate is a thermostatic regulator or an assembly formed by a temperature sensor, a regulator and a valve.

8. Installation according to either claim 6 or claim 7, **characterised in that** said means for maintaining a pressure above the triple point pressure of CO₂ in the first heat exchanger is a back-pressure regulator (3/4) or an assembly formed by a pressure sensor, a regulator and a valve, located at the outlet of said first exchanger.

9. Installation according to any of claims 6 to 8, **characterised in that** it comprises a phase separator (3'/3) inserted upstream of the means for maintaining a pressure above the triple point pressure of CO₂ in the first exchanger.
